# EUROPÄISCHE PATENTSCHRIFT

(11) **EP 3 856 435 B1**
(45) Veröffentlichungstag und Bekanntmachung des Hinweises auf die Patenterteilung: **17.04.2024**
(21) Anmeldenummer: 19778937.3
(22) Anmeldetag: 24.09.2019
(51) Int. Cl.: B22D 37/00, B22D 41/14, C21C 5/46, F27D 3/15

(54) **SCHLACKENSTOPPER**
SLAG STOPPER
BOUCHON POUR LAITIER

(30) Priorität: 25.09.2018 DE 102018216285
(43) Veröffentlichungstag der Anmeldung: 04.08.2021
(73) Patentinhaber: SMS Group GmbH, 40237 Düsseldorf (DE)
(72) Erfinder: HAHN, Dmitri, 52525 Heinsberg (DE); WAGENER, Frank, 46147 Oberhausen (DE); FEY, Sebastian, 42699 Solingen (DE)
(74) Vertreter: Klüppel, Walter
(86) Internationale Anmeldenummer: PCT/EP2019/075639
(87) Internationale Veröffentlichungsnummer: WO 2020/064691

(56) Entgegenhaltungen:
- DE-A1- 3 112 627
- US-A- 4 232 855
- US-A- 4 643 404
- US-A1- 2011 227 262

## Beschreibung

Die Erfindung betrifft einen Schlackenstopper zum Verschließen eines Abstichloches eines metallurgischen Gefäßes zur Trennung eines flüssigen Metalls und einer Schlacke nach Anspruch 1.

Ein gattungsgemäßer Schlackenstopper ist in der US 4 232 855 A beschrieben und wird insbesondere in Stahlwerken zum Trennen von flüssigem Metall und Schlacke durch das Verschließen der Abstichöffnung eines metallurgischen Gefäßes eingesetzt. Dabei wird durch eine rotatorische Bewegung ein Arm mit einem Verschlussstück an die Öffnung des metallurgischen Gefäßes geschwenkt. Eine ähnliche Lösung beschreibt die US 4 643 404 A.

Der Aufbau und die Funktion eines solchen Schlackenstoppers sowie der verfahrenstechnische Hintergrund sind in der DE 26 39 712 C2 offenbart bzw. beschrieben. Die eigentliche Funktion des Schlackenstoppers wird nur für eine verhältnismäßig kurze Zeitspanne im metallurgischen Prozess verwendet, wobei der Schwenkarm zur Abstichöffnung in die Arbeitsposition geführt wird. Die übrige Zeit verweilt der Schwenkarm in einer Position, in der der metallurgische Prozess störungsfrei stattfinden kann. In dieser Verweilposition soll der Arm gegen Beschädigungen durch Kollisionen mit benachbarten Gewerken oder herabfallenden Stoffen geschützt sein. Um die beiden Positionen des Schwenkarmes erreichen zu können, sind Schwenkwinkel von bis zu 180° notwendig.

Nachteilig ist bei der vorbekannten Lösung, dass zwecks Erreichens der benötigten Endlagenpositionen des Schwenkarms (Arbeits- und Verweilposition) ein Antrieb angesetzt wird, bei dem zunächst durch einen Linearantrieb eine erste Welle gedreht wird. Da durch die Komponenten (Linearantrieb samt Nocke zum Drehen der Welle) eine Drehbewegung des Schwenkarmes von nur ca. 90° erfolgen kann, wird durch eine mechanische Übersetzung (in Form einer Stirnradverzahnung) eine zweite Welle so angetrieben, dass mit dieser ein größerer Schwenkwinkel erreicht werden kann; auf dieser zweiten Welle ist der Schwenkarm befestigt.

Aus der DE 31 12 627 A1 und aus der US 2011/227262 A1 sind Verschlussmechanismen bekannt, mit denen im oberen Bereich eines metallurgischen Gefäßes eine Öffnung verschlossen oder freigegeben werden kann, um nach Kippen des Gefä-ßes Schlacke abzugießen.

Durch hohe thermische Belastungen aus dem Konverterprozess (Strahlungswärme der Schmelze, die ca. 1650 °C hat, und Konvertermantel-Außentemperatur bis ca. 400°C) und durch die verschmutzte Umgebung ist diese Bauweise störungsanfällig und wartungsintensiv. Die Stirnradverzahnung (Übersetzung) muss zur Vermeidung von Verschleiß und Klemmung gefettet oder geölt werden. Durch den typischerweise im Stahlwerk vorhandenen Staub, welcher auch in kleinste Öffnung eindringen kann, setzt sich die mechanische Übersetzung durch Staubansammlung auf den geölten Flächen zu. Dasselbe gilt auch für Lagerstellen. Dadurch, dass die Komponenten störanfällig sind, kommt es in der Praxis des Öfteren zu Ausfällen. Durch die relativ hohe Anzahl an Bauteilen, die im Stahlwerksbetrieb störanfällig sind, ist die Ausfallwahrscheinlichkeit relativ hoch. Der Konverter durchläuft in der Regel einen ca. viermonatigen Betrieb, bevor er zum Stillstand kommt und wieder heruntergekühlt wird. Alle Wartungsarbeiten am heißen Konverter (im Falle eines Ausfalls) sind ein Sicherheitsrisiko für das Personal.

Ähnliche und andere Lösungen betreffend einen Schlackenstopper sind in der DE 100 64 048 B4, in der EP 1 054 067 B1, in der KR 20 0151310 Y1 und in der KR 2003 0006148 A beschrieben.

Der Erfindung liegt daher die **Aufgabe** zugrunde, einen gattungsgemäßen Schlackenstopper so weiterzuentwickeln, dass ein wartungsarmer und störungsunempfindlicher Betrieb gewährleistet werden kann. Dabei soll ein einfacher Aufbau möglich sein, sodass eine Realisierung mit wenigen Bauteilen erfolgen kann, was auch die Herstellkosten reduzieren soll.

Die **Lösung** dieser Aufgabe durch die Erfindung ist dadurch gekennzeichnet, dass der Linearaktuator zwei Aktuator-Bauteile umfasst, wobei sich die beiden Aktuator-Bauteile gegensinnig zueinander linear bewegen können, wobei beide Aktuator-Bauteile jeweils eine Zahnstange aufweisen, wobei der Linearaktuator als pneumatische Kolben-Zylinder-Einheit ausgebildet ist und wobei der Antrieb mit einem Energiespeicher, nämlich einem Druckspeicher, in Verbindung steht.

Durch die vorgesehenen Begrenzungsmittel werden eine Begrenzung und die Möglichkeit einer Feineinstellung von definierten Endlagepositionen der Arbeits- und Ruhezustandspositionen vorgesehen, was beispielsweise durch eine zentrisch rotierend ausgeführte Nocke in einem Begrenzungsmodul erfolgen kann.

Die Lagerung der Welle erfolgt bevorzugt durch Lager, die integrierten Festschmierstoff aufweisen. Hiernach kann eine wartungsfreie und ausfallsichere Ausführung der Lagerstellen erreicht werden.

Der Antrieb kann in einem Gehäuse angeordnet sein, wobei das Gehäuse über Abstandshalter, insbesondere in Form von Distanzscheiben, an einem Umgebungsbauteil befestigt ist. Vorteilhaft wird hierdurch eine thermische Entkopplung des Antriebs von äußeren Temperaturschwankungen durch ein Außenschutzgehäuse realisiert, was durch den Einsatz besagter Abstandsscheiben mit minimierter Kontaktfläche zwischen Antrieb und Gehäuse und den Einsatz von Werkstoffen mit geringer Wärmeleitfähigkeit begünstigt wird.

Das Gehäuse ist bevorzugt mit flächig ausgebildeten Isolationselementen versehen.

Das Gehäuse kann weiterhin mit Kühlelementen, insbesondere in Form von Kühlringleitungen, versehen sein.

Weiterhin kann eine Temperierung der Innenkammer des Antriebsgehäuses auf Betriebstemperatur des Schwenkantriebes durch Isolierungsplatten und eine strömungsausgerichtete und optimierte Kühlluftführung durch eine Kühlringleitung erfolgen.

Der erfindungsgemäße Einsatz eines Druckspeichers für die Betätigung des Antriebs sorgt für einen unabhängigen Betrieb des Antriebes im Falle von Energienetzschwankungen; weiterhin besteht hierdurch Sicherheit gegen Ausfall.

In vorteilhafter Weise können nunmehr problemlos große Schwenkwinkelbereiche von bis zu 180° des Schlackenstopper-Arms durch einen einzigen Antrieb und ohne weitere Komponenten direkt auf die Antriebswelle gefahren werden. Somit erfolgt das Schwenken des Arms um bis zu 180° mit nur einem einzigen Schwenkantrieb bzw. Drehantrieb und eine einzigen Welle, ohne dass es weiterer Bauteile zur Über- bzw. Untersetzung der Drehbewegung bedarf.

Der Antrieb wird erfindungsgemäß mittels einer Energiequelle in Form von Druckluft bzw. Gasdruck mit doppelwirkender Antriebseinheitsfläche betätigt, wodurch schnellere Reaktionszeiten und hohe Kräfte bzw. Momente möglich sind; gleichzeitig liegt eine kompakte Bauweise vor.

Der Schlackenstopper kann durch die geringe Anzahl an Komponenten bzw. Bauteilen ein kompaktes und masseminimiertes Gehäuse (Außenschutzgehäuse) bekommen. Es bestehen zahlreiche Platzierungsvarianten um den Abstichstutzen des Konvertergefä-ßes.

Durch die vorgeschlagene Lösung können alle benötigten Schwenkpositionen des Arms problemlos erreicht werden, d. h. die Endlagenpositionen können problemlos angefahren werden. Gleichzeitig wird die Anzahl der benötigten Bauteile reduziert. Letzteres erhöht die Wartungsfreundlichkeit sowie die Herstellkosten. Weiterhin ist die Betriebssicherheit der Anlage verbessert, da der heiße Bereich weniger Instandhaltung benötigt.

Bevorzugt wird auch eine Vorrichtung zur Montage und Demontage des Schlackenstoppers am Konvertergefäß eingesetzt.

In der Zeichnung ist ein Ausführungsbeispiel der Erfindung dargestellt. Es zeigen:
- Fig. 1: in perspektivischer Ansicht einen Schlackenstopper,
- Fig. 2: die Vorderansicht eines Antriebs des Schlackenstopper (oben) sowie den Schnitt C-C durch den Antrieb (unten), wobei der Ruhezustand (geöffnetes Abstichloch) dargestellt ist,
- Fig. 3: in der Darstellung gemäß Figur 2 die Arbeitsposition des Schlackenstoppers (geschlossenes Abstichloch),
- Fig. 4: in perspektivischer Ansicht eine Montagevorrichtung für den Schlackenstopper und
- Fig. 5: in perspektivischer Ansicht einen Teil eines metallurgischen Gefäßes, an dem eine Montage- und Instandhaltungsbühne zur Montage des Schlackenstoppers angeordnet ist.

In Figur 1 ist ein Schlackenstopper 1 zu sehen, mit dem ein Abstichloch 2 (s. Figur 5) eines metallurgischen Gefäßes 3 verschlossen werden kann. Hierfür weist der Schlackenstopper 1 einen Arm 4 auf, der um eine Achse a schwenkbar angeordnet ist. Am radial außenliegenden Ende des Arms 4 ist ein Verschlusskörper 5 angeordnet, der zum Zusammenwirken mit dem Abstichloch 2 ausgebildet ist.

Zur Ausführung der Verschwenkbewegung ist ein Antrieb 6 vorgesehen, der als pneumatisch betätigtes Element ausgebildet ist.

Dabei hat der Antrieb 6 eine Welle, deren Achse der Schwenkachse a entspricht. Der Arm 4 ist an der Welle 7 fest angeordnet. Wie aus den beiden Darstellungen gemäß Figur 2 und Figur 3 hervorgeht, umfasst der Antrieb 6 einen Linearaktuator 9, der im Ausführungsbeispiel zwei Aktuator-Bauteile 10 und 11 umfasst, die jeweils eine lineare Verschiebebewegung b₁ bzw. b₂ ausführen können (siehe jeweils die unteren Teilfiguren in den Figuren 2 und 3), wenn der Linearaktuator 9 betätigt wird. An den beiden Aktuator-Bauteilen 10 und 11 sind jeweils Zahnstangen 12 und 13 angeordnet bzw. in besagte Teile eingearbeitet. Die beiden Zahnstangen 12 und 13 kämmen mit einem Zahnrad 8, welches drehfest an der Welle 7 angeordnet ist.

Werden nun die beiden Aktuator-Bauteile 10 und 11 durch Eingeben von Druckkraft in die Richtung der linearen Verschiebebewegung b₁, b₂ verschoben, wird die Welle 7 um die Achse a gedreht, wodurch der Arm 4 entsprechend verschwenkt wird.

Die Verschwenkbewegung wird in beiden Drehrichtungen durch Begrenzungsmittel 14 und 15 begrenzt, wobei für besagte Begrenzungsmittel unterschiedliche Ausgestaltungen möglich sind.

In Figur 1 kann gesehen werden, dass die Welle 7 durch Lager 16 gelagert ist. Ferner befindet sich der Antrieb 6 in einem Gehäuse 17, welches über Abstandshalter 18 mit Umgebungsbauteilen verbunden ist; die Abstandshalter bestehen bevorzugt aus einem Material mit niedriger Wärmeleitfähigkeit, sodass eine thermische Entkopplung des Antriebs von den Umgebungsbauteilen gegeben ist.

Damit die thermische Belastung des Antriebs weiter vermindert werden kann, sind Isolationselemente 19 (Wärmedämmplatten) vorgesehen, mit denen das Gehäuse 17 ausgekleidet ist. Kühlelemente 20 in Form von Ringkühlungsleitungen dienen dazu, den Antrieb 6 zu kühlen.

Figur 4 zeigt eine Montagevorrichtung 21 für die in Figur 5 dargestellte Montage bzw. Demontage des Schlackenstoppers 1 am metallurgischen Gefäß 3 bzw. die Situation bei der Montage des Schlackenstoppers 1.

Die in Figur 4 dargestellte Montagevorrichtung 21 erlaubt bei der Montage bzw. Demontage den Einsatz einer Stahlwerk-Standardausrüstung in Form eines Gabelstaplers mit Gabelzinken, wobei die Montagevorrichtung 21 Gabelaufnahmen 22 für die Gabelzinken des Gabelstaplers aufweist.

Die Montagevorrichtung 21 hat zwei Aufnahmelager 23, in die die Pins 24 eingehängt werden können, die seitlich am Schlackenstopper 1 angeordnet sind (siehe Figur 1). Ferner weist die Montagevorrichtung 21 Positionierungsstützen 25 auf, die eine definierte Anlage des Schlackenstoppers 1 an der Vorrichtung 21 sicherstellen.

In Figur 5 ist eine Montage- und Instandhaltungsbühne 26 zu sehen, die eine sichere Zugänglichkeit zum Schlackenstopper 1 erlaubt, und zwar durch Überbrückung der Öffnung zwischen dem Konvertergefäß 3 und der Stahlwerksbühne 27 durch Auflage der Montagebühne 26 auf dem Tragring 28 und der Stahlwerksbühne 27.

### Bezugszeichenliste:

- 1: Schlackenstopper
- 2: Abstichloch
- 3: metallurgisches Gefäß
- 4: Arm
- 5: Verschlusskörper
- 6: Antrieb
- 7: Welle
- 8: Zahnrad
- 9: Linearaktuator
- 10: Aktuator-Bauteil
- 11: Aktuator-Bauteil
- 12: Zahnstange
- 13: Zahnstange
- 14: Begrenzungsmittel
- 15: Begrenzungsmittel
- 16: Lager
- 17: Gehäuse
- 18: Abstandshalter
- 19: Isolationselement
- 20: Kühlelement
- 21: Montagevorrichtung
- 22: Gabelaufnahmen
- 23: Aufnahmelager
- 24: Pin
- 25: Positionierungsstütze
- 26: Montage- und Instandhaltungsbühne
- 27: Stahlwerksbühne
- 28: Tragring
- a: Achse
- b₁: lineare Verschiebebewegung
- b₂: lineare Verschiebebewegung

## Patentansprüche

1. Schlackenstopper (1) zum Verschließen eines Abstichloches (2) eines metallurgischen Gefäßes (3) zur Trennung eines flüssigen Metalls und einer Schlacke, wobei der Schlackenstopper (1) einen um eine Achse (a) schwenkbaren Arm (4) aufweist, an dessen einem Ende ein Verschlusskörper (5) zum Verschluss des Abstichloches (2) des metallurgischen Gefäßes (3) angeordnet ist und wobei der Arm (4) mit einem Antrieb (6) verbunden ist, der eine Schwenkbewegung um die Achse (a) veranlassen kann, wobei der Antrieb (6) umfasst:
- eine Welle (7), die mit dem Arm (4) fest verbunden ist,
- ein mit der Welle (7) drehfest verbundenes Zahnrad (8) und
- einen Linearaktuator (9), der eine lineare Verschiebebewegung (b₁, b₂) mindestens eines Aktuator-Bauteils (10, 11) veranlassen kann,
wobei das mindestens eine Aktuator-Bauteil (10, 11) eine Zahnstange (12, 13) aufweist, die mit dem Zahnrad (8) in Eingriff steht, und
wobei Begrenzungsmittel (14, 15) vorhanden sind, mit denen die Schwenkbewegung des Arms (4) begrenzt werden kann,
**dadurch gekennzeichnet,**
**dass** der Linearaktuator (9) zwei Aktuator-Bauteile (10, 11) umfasst, wobei sich die beiden Aktuator-Bauteile (10, 11) gegensinnig zueinander linear bewegen können, wobei beide Aktuator-Bauteile (10, 11) jeweils eine Zahnstange (12, 13) aufweisen,
wobei der Linearaktuator (9) als pneumatische Kolben-Zylinder-Einheit ausgebildet ist und wobei der Antrieb (6) mit einem Energiespeicher, nämlich einem Druckspeicher, in Verbindung steht.

2. Schlackenstopper nach Anspruch 1, **dadurch gekennzeichnet, dass** ein einziger Linearaktuator (9) vorhanden ist, mit dem der Arm (4) geschwenkt werden kann.

3. Schlackenstopper nach einem der Ansprüche 1 bis 2, **dadurch gekennzeichnet, dass** die Lagerung der Welle (7) durch mindestens ein Lager (16) erfolgt, das integrierten Festschmierstoff aufweist.

4. Schlackenstopper nach einem der Ansprüche 1 bis 3, **dadurch gekennzeichnet, dass** der Antrieb (6) in einem Gehäuse (17) angeordnet ist, wobei das Gehäuse (17) über Abstandshalter (18), insbesondere Distanzscheiben, an einem Umgebungsbauteil befestigt ist.

5. Schlackenstopper nach Anspruch 4, **dadurch gekennzeichnet, dass** das Gehäuse (17) mit flächig ausgebildeten Isolationselementen (19) versehen ist.

6. Schlackenstopper nach Anspruch 4 oder 5, **dadurch gekennzeichnet, dass** das Gehäuse (17) mit Kühlelementen (20), insbesondere Kühlringleitungen, versehen ist.

## Claims

1. Slag stopper (1) for closing a tap hole (2) of a metallurgical vessel (3) for separation of a liquid metal and a slag, wherein the slag stopper (1) comprises an arm (4) which is pivotable about an axis (a) and at one end of which a closure stopper (5) for closure of the tap hole (2) of the metallurgical vessel (3) is arranged and wherein the arm (4) is connected with a drive (6) which can produce a pivot movement about the axis (a), wherein the drive (6) comprises:
- a shaft (7) which is fixedly connected with the arm (4),
- a gearwheel (8) connected with the shaft (7) to be secure against rotation relative thereto and
- a linear actuator (9) which can produce a linear displacing movement (b₁, b₂) of at least one actuator component (10, 11),
wherein the at least one actuator component (10, 11) comprises a rack (12, 13) in mesh with the gearwheel (8) and
wherein limiting means (14, 15) by which the pivot movement of the arm (4) can be limited are present,
**characterised in that**
the linear actuator (9) comprises two actuator components (10, 11), wherein the two actuator components (10, 11) can move linearly relative to one another in opposite sense, wherein the two actuator components (10, 11) each comprise a rack (12, 13), wherein the linear actuator (9) is constructed as a pneumatic piston-cylinder unit and wherein the drive (6) is connected with an energy store, namely a pressure store.

2. Slag stopper (1) according to claim 1, **characterised in that** a single linear actuator (9), by which the arm (4) can be pivoted, is present.

3. Slag stopper (1) according to one of claims 1 and 2, **characterised in that** the mounting of the shaft (7) takes place by at least one bearing (16), which has integrated solid lubricant.

4. Slag stopper (1) according to any one of claims 1 to 3, **characterised in that** the drive (6) is arranged in a housing (17), wherein the housing (17) is secured by spacers (18), particularly distance washers, to a component in the surroundings.

5. Slag stopper (1) according to claim 4, **characterised in that** the housing (17) is provided with areally formed insulation elements (19).

6. Slag stopper (1) according to claim 1, **characterised in that** the housing (17) is provided with cooling elements (20), particularly cooling ring lines.

## Revendications

1. Butée de scorie (1) pour la fermeture d'un trou de coulée (2) d'une cuve métallurgique (3) pour la séparation d'un métal liquide et d'une scorie, la butée de scorie (1) présentant un bras (4) pivotable autour d'un axe (a), un corps de fermeture (5) pour la fermeture du trou de coulée (2) de la cuve métallurgique (3) étant disposé à l'une extrémité de celui-ci, et le bras (4) étant relié à un entraînement (6) qui peut déclencher un mouvement de pivotement autour de l'axe (a), l'entraînement (6) comprenant:
- un arbre (7) solidaire du bras (4),
- une roue dentée (8) reliée de manière non rotative à l'arbre (7), et
- un actionneur linéaire (9), qui peut déclencher un mouvement de translation linéaire (b1, b2) d'au moins un élément d'actionnement (10, 11),
l'au moins un élément d'actionnement (10, 11) présentant une crémaillère (12, 13) qui est en prise avec la roue dentée (8), et
dans lequel sont présents des moyens de limitation (14, 15) permettant de limiter le mouvement de pivotement du bras (4),
**caractérisée en ce que**
l'actionneur linéaire (9) comprend deux éléments d'actionnement (10, 11), les deux éléments d'actionnement (10, 11) pouvant se déplacer linéairement dans des directions opposées l'un par rapport à l'autre, les deux éléments d'actionnement (10, 11) comportant chacun une crémaillère (12, 13), l'actionneur linéaire (9) étant conçu comme une unité pneumatique à piston et à cylindre, et l'entraînement (6) étant relié à un accumulateur d'énergie, à savoir un accumulateur de pression.

2. Butée de scorie selon la revendication 1, **caractérisée en ce qu'**un seul actionneur linéaire (9) est prévu, au moyen duquel le bras (4) peut être pivoté.

3. Butée de scorie selon l'une des revendications 1 à 2, **caractérisée en ce que** l'arbre (7) est supporté par au moins un palier (16), dans lequel est intégré un lubrifiant solide.

4. Butée de scorie selon l'une des revendications 1 à 3, **caractérisée en ce que** l'entraînement (6) est disposé dans un boîtier (17), le boîtier (17) étant fixé à un élément environnant par l'intermédiaire d'espaceurs (18), en particulier d'entretoises.

5. Butée de scorie selon la revendication 4, **caractérisée en ce que** le boîtier (17) est muni d'éléments plats d'isolation (19).

6. Butée de scorie selon la revendication 4 ou 5, **caractérisée en ce que** le boîtier (17) est muni d'éléments de refroidissement (20), en particulier de conduites annulaires de refroidissement.
